# EUROPÄISCHE PATENTSCHRIFT

(11) **EP 2 358 502 B1**
(45) Veröffentlichungstag und Bekanntmachung des Hinweises auf die Patenterteilung: **23.05.2018**
(21) Anmeldenummer: 09736979.7
(22) Anmeldetag: 21.10.2009
(51) Int. Cl.: B25B 21/00, B25F 5/00

(54) **SCHALTBARES PLANETENGETRIEBE IN EINER HANDWERKZEUGMASCHINE**
SWITCHABLE PLANETARY GEAR SET IN A HANDHELD MACHINE TOOL
ENGRENAGE PLANÉTAIRE COMMUTABLE DANS UNE MACHINE-OUTIL PORTATIVE

(30) Priorität: 17.11.2008 DE 102008043795
(43) Veröffentlichungstag der Anmeldung: 24.08.2011
(73) Patentinhaber: Robert Bosch GmbH, 70442 Stuttgart (DE)
(72) Erfinder: ROEHM, Heiko, 70176 Stuttgart (DE); SAUR, Dietmar, 72810 Gomaringen (DE)
(86) Internationale Anmeldenummer: PCT/EP2009/063776
(87) Internationale Veröffentlichungsnummer: WO 2010/054916

(56) Entgegenhaltungen:
- EP-A- 1 813 395
- WO-A-02/058893

## Beschreibung

Die Erfindung bezieht sich auf ein schaltbares Planetengetriebe in einer Handwerkzeugmaschine nach dem Oberbegriff des Anspruches 1.

### Stand der Technik

Aus der DE 10 2004 058 809 A1 ist eine als Akku-Schrauber ausgeführte Handwerkzeugmaschine bekannt, die als Antriebseinheit einen elektrischen Antriebsmotor aufweist, der über ein mehrstufiges Planetengetriebe eine im Gehäuse drehbar gelagerte Werkzeugaufnahme zur Aufnahme eines Werkzeugs antreibt. Das Planetengetriebe untersetzt die verhältnismäßig hohe Motordrehzahl in einen für die Anwendung sinnvollen Drehzahlbereich der Arbeitsspindel. Derartige Planetengetriebe sind typischerweise mit zwei Gangstufen ausgeführt, die eine Wahl zwischen langsamer Umdrehungsgeschwindigkeit mit hohem Drehmoment und höherer Umdrehungsgeschwindigkeit mit geringerem Drehmoment erlaubt. Das Schalten zwischen den Gangstufen erfolgt mithilfe eines Schaltschiebers, der manuell in Achsrichtung verstellt wird und hierbei ein Schalthohlrad zwischen einer gehäusefesten Rastposition und einer Außerrastposition verschiebt, wobei in der Außerrastposition das Schalthohlrad mit einem Planetenträger 1. Stufe des Planetengetriebes drehverbunden ist und gemeinsam mit dem Planetenträger umläuft. In der gehäusefesten Rastposition stehen dagegen das Schalthohlrad und der Planetenträger 1. Stufe außer Eingriff, zugleich ist das Schalthohlrad mit Planetenrädern eines Planetenträgers zweiter Stufe drehgekoppelt.

Die EP 1 813 395 A1 zeigt ein schaltbares Planetengetriebe in einer Handwerkzeugmaschine nach dem Oberbegriff von Anspruch 1.

### Offenbarung der Erfindung

Von diesem Stand der Technik ausgehend liegt der Erfindung die Aufgabe zu Grunde, ein schaltbares Planetengetriebe in einer Handwerkzeugmaschine mit einfachen konstruktiven Maßnahmen so auszubilden, dass eine große Gangspreizung erzielt werden kann.

Diese Aufgabe wird erfindungsgemäß mit den Merkmalen des Anspruches 1 gelöst. Die Unteransprüche geben zweckmäßige Weiterbildungen an.

Bei der erfindungsgemäßen Ausführung handelt es sich um ein schaltbares Planetengetriebe in einer Handwerkzeugmaschine, beispielsweise in einem Akku-Schrauber, wobei das Planetengetriebe axial hintereinanderliegend mindestens drei Planetenträger mit zugeordneten Planetenrädern aufweist, die mithilfe eines axial verstellbaren Schalthohlrades in mindestens zwei verschiedenen Gangstufen zu koppeln sind. In einer ersten Gangstufe ist das Schalthohlrad mit einem Planetenträger erster Stufe drehgekoppelt, wohingegen in der zweiten Gangstufe das Schalthohlrad gehäusefest verrastet ist. In dieser gehäusefesten Position ist das Schalthohlrad mit den Planetenrädern auf dem Planetenträger zweiter Stufe und zugleich mit den Planetenrädern dritter Stufe drehgekoppelt.

Da sich innerhalb des Schalthohlrades und gekoppelt mit diesem in der Rastposition mindestens zwei Planetenstufen befinden, zum Beispiel die zweite und die dritte Planetenstufe, ist im Vergleich zu Ausführungen aus dem Stand der Technik eine größere Gangspreizung möglich. Es kann insbesondere eine Gangspreizung größer als 5 erzielt werden, so dass die Untersetzung des langsamen Ganges mindestens das fünffache der Untersetzung des schnellen Ganges beträgt. Des Weiteren ist es möglich, die Untersetzung des langsamen Ganges in Abhängigkeit von der Motorauslegung so zu wählen, dass die Spindeldrehzahl der Handwerkzeugmaschine im Leerlauf kleiner ist als 100 U/min.

Die Gangspreizung geht mit einer Erzielung hoher Drehmomente im langsamen Gang einher. Ein weiterer Vorteil ist darin zu sehen, dass die Gangspreizung auch bei einem kleinen Durchmesser der Planetenstufe zu realisieren ist und außerdem nur verhältnismäßig wenig Bauteile erforderlich sind. Außerdem erlaubt die große Gangspreizung den Einsatz kleinerer bzw. schwächerer Antriebsmotoren. Schließlich ist auch auf Grund der langsameren Umdrehungsgeschwindigkeiten in der kleineren Gangstufe eine bessere Kontrolle über das Arbeitsergebnis möglich, da der Arbeitsfortschritt zwischen der Stoppbetätigung und dem tatsächlichen Stopp der Bearbeitung reduziert ist.

Die Getriebeuntersetzung bzw. die Gangspreizung kann über die Auslegung der Planetenträger, insbesondere der Planetenträger zweiter und dritter Stufe einschließlich der zugeordneten Planetenräder festgelegt werden. Hierbei kommen sowohl gleichartige Planetenträger und Planetenräder in der zweiten und dritten Stufe in Betracht, was insbesondere den Vorteil hat, dass das Schalthohlrad auf der Innenseite eine einheitliche Verzahnungsgeometrie für den Eingriff sowohl mit den Planetenrädern zweiter Stufe als auch den Planetenrädern dritter Stufe aufweisen kann. Möglich ist aber auch eine unterschiedliche Auslegung der zweiten und dritten Planetenstufe, beispielsweise dergestalt, dass unterschiedliche Durchmesser vorgesehen sind, wobei in diesem Fall das Schalthohlrad zweigeteilt ist und in den beiden Abschnitten einen unterschiedlichen Innendurchmesser aufweist, um einen Eingriff mit den jeweiligen Planetenrädern zweiter und dritter Stufe zu ermöglichen. Darüber hinaus ist es auch denkbar, dass bei gleichem oder unterschiedlichem Durchmesser verschiedene Verzahnungsgeometrien in den Planetenträgern bzw. den zugeordneten Planetenrädern vorgesehen sind und auch dementsprechend auf der Innenseite des Schalthohlrades eine jeweils korrespondierende Verzahnungsgeometrie ausgebildet ist. Über die Verzahnungsgeometrien können unterschiedliche Untersetzungsverhältnisse eingestellt werden.

In einer konstruktiv besonders einfachen Ausführung ist das hohlzylindrische Schalthohlrad auf seiner Innenseite mit einer einheitlichen Rastkontur bzw. Verzahnungsgeometrie versehen, mit der sowohl ein verrastender Eingriff mit dem benachbarten Planetenträger als auch mit den Planetenrädern zweiter und dritter Stufe realisierbar ist. In dieser Ausführung besitzt der Planetenträger der benachbarten Stufe den gleichen Außendurchmesser wie die zylindrische Einhüllende um die Planetenräder zweiter und dritter Stufe.

Das Schalthohlrad ist axial zwischen den Gangstufen zu verstellen. Hierfür ist zweckmäßigerweise ein aus dem Gehäuse radial herausragendes Betätigungselement vorgesehen, welches zweckmäßigerweise als Schaltschieber ausgebildet ist, beispielsweise dergestalt, dass der Schaltschieber in eine auf der Außenseite des Schalthohlrades umlaufende Nut eingreift und bei einer Bewegung des Schaltschiebers das Schalthohlrad axial zwischen den Schaltpositionen verstellt wird.

In der ersten Gangstufe, in der das Schalthohlrad bezogen auf das Gehäuse sich in der Außerrastposition befindet und mit dem benachbarten Planetenträger zum Beispiel der ersten Stufe drehgekoppelt ist, besteht zweckmäßigerweise auch eine Kopplung zwischen dem Schalthohlrad und zu den Planetenrädern sowohl der zweiten als auch der dritten Stufe. Auf Grund der Verdrehsicherung zwischen dem benachbarten Planetenträger und dem Schalthohlrad dreht sich das Schalthohlrad relativ zum Gehäuse mit der gleichen Drehzahl wie der Planetenträger. Die zweite und die dritte Stufe sind auf Grund der Verriegelung über das Schalthohlrad stillgelegt.

Wird dagegen das Schalthohlrad in die zweite Gangstufe versetzt, in der das Schalthohlrad gehäusefest verrastet ist, so befinden sich das Schalthohlrad und der benachbarte Planetenträger in einem Außereingriff. Zugleich können die Planetenräder zweiter und dritter Stufe an der Innenkontur des Schalthohlrades umlaufen.

Um die Verrastung des Schalthohlrades realisieren zu können, ist zweckmäßigerweise ein fest mit dem Gehäuse verbundener Rastring vorgesehen. Schalthohlrad und Rastring besitzen zueinander korrespondierende Rastelemente, die in Rasteingriff gelangen, wenn das Schalthohlrad axial in Richtung auf den Rastring bewegt wird, wodurch das Schalthohlrad seine Raststellung einnimmt.

Weitere Vorteile und zweckmäßige Ausführungen sind den weiteren Ansprüchen, der Figurenbeschreibung und der Zeichnung zu entnehmen, die einen Schnitt in Längsrichtung durch eine Handwerkzeugmaschine im Bereich eines schaltbaren Getriebes zeigt, welches als Planetengetriebe ausgeführt ist, wobei zum Schalten zwischen zwei Gangstufen ein Schalthohlrad zwischen einer gehäusefesten Rastposition und einer Außerrastposition axial zu verstellen ist.

Die Handwerkzeugmaschine 1, beispielsweise ein Akkuschrauber, umfasst einen nur schematisch dargestellten elektrischen Antriebsmotor 2, dessen Motorwelle mit einem Planetengetriebe 4 in einem Getriebegehäuse 3 gekoppelt ist zum Antrieb einer im Getriebegehäuse drehbar gelagerten Spindel 6. Das Getriebegehäuse 4 kann gegebenenfalls Teil des Motorgehäuses sein. Die freie Stirnseite der Spindel 6 ist mit einem Außengewinde 7 zur Befestigung eines Bohrfutters ausgestattet, in das ein Werkzeug eingespannt werden kann.

Das Planetengetriebe 4 ist vierstufig ausgeführt und kann zwischen zwei Gangstufen zur Änderung des Untersetzungs- und Drehmomentverhältnisses geschaltet werden. Das Planetengetriebe 4 umfasst Planetenträger 8, 9, 10 und 11, die die erste, zweite, dritte bzw. vierte Stufe bilden und denen Planetenräder 12, 13, 14 und 15 entsprechender Stufen zugeordnet sind. Die Plantetenträger 8 bis 11 liegen koaxial zur Längsachse der Motorwelle 5 sowie der Spindel 6.

Zum Schalten zwischen den beiden Gangstufen mit unterschiedlicher Umdrehungsgeschwindigkeit und unterschiedlichem Drehmomentverhältnis ist ein Schalthohlrad 16 im Gehäuse 3 axial verschieblich gelagert. Das Schalthohlrad 16 ist zwischen der dargestellten Außerrastposition und einer gehäusefesten Rastposition axial zu verstellen, in der das Schalthohlrad 16 mit einem gehäusefest angeordneten Rastring 17 in Rasteingriff steht. Die dargestellte axiale Position des Schalthohlrades 16, in der kein Rasteingriff mit dem Rastring 17 besteht, stellt die erste Gangstufe mit hoher Umdrehungsgeschwindigkeit und geringem Drehmoment der Spindel dar. In der demgegenüber axial verschobenen gehäuseseitigen Rastposition, in der ein Rasteingriff zwischen dem Schalthohlrad 16 und dem Rastring 17 besteht, befindet sich das Getriebe in der zweiten Gangstufe mit niedriger Umdrehungsgeschwindigkeit und höherem Drehmoment.

Das Schalthohlrad 16 umgreift den Planetenträger 8 erster Stufe sowie die Planetenräder 13 und 14 zweiter bzw. dritter Stufe, die auf den entsprechenden Planetenträger 9 und 10 zweiter bzw. dritter Stufe angeordnet sind. Das Schalthohlrad 13 weist auf seiner Innenseite eine Rastkontur in Form einer Verzahnung auf, mit der das Schalthohlrad 13 in der dargestellten ersten Gangstufe drehfest mit dem Planetenträger 8 erster Stufe gekoppelt ist, so dass das Schalthohlrad 13 gegenüber dem Gehäuse 3 die gleiche Drehbewegung wie der Planetenträger 8 ausübt. Zugleich besteht eine Kopplung zu den Planetenrädern 13 und 14 zweiter bzw. dritter Stufe, die über die Verriegelung mit dem Schalthohlrad stillgelegt sind, da die Sonnenräder der Planetenträger 8 und 9 die gleiche Drehbewegung wie das Schalthohlrad 16 durchführen.

Der Planetenträger 8 erster Stufe besitzt den gleichen Außendurchmesser wie eine Einhüllende um die Planetenräder 13 und 14 zweiter bzw. dritter Stufe. Dies ermöglicht es, ein hohlzylindrisch ausgebildetes Schalthohlrad 16 mit zylindrischem Innenmantel vorzusehen, der zweckmäßigerweise mit einer über die axiale Länge des Schalthohlrades gleichbleibenden axialen Rastkontur bzw. Rastverzahnung versehen ist, welche mit einer entsprechenden Verzahnung am Planetenträger 8 bzw. den Planetenrädern 13 und 14 in Eingriff steht.

Zur Überführung in die zweite Gangstufe wird das Schalthohlrad 14 aus der dargestellten Position, in der das Schalthohlrad in Außerraststellung mit dem Rastring 17 steht, axial in eine Eingriffsposition mit dem Rastring verstellt, so dass sich das Schalthohlrad 16 in einer gehäusefesten Raststellung befindet. In dieser Raststellung besteht keine Drehkopplung mehr zwischen dem Planetenträger 8 erster Stufe und dem Schalthohlrad 16. Dagegen befindet sich das Schalthohlrad 16 nach wie vor ein einer Eingriffsstellung mit den Planetenrädern 13 und 14 zweiter bzw. dritter Stufe, die jedoch auf Grund der gehäusefesten Verrastung des Schalthohlrades 16 an der Innenseite des Schalthohlrades umlaufen.

## Patentansprüche

1. Schaltbares Planetengetriebe in einer Handwerkzeugmaschine (1), das mehrere Planetenträger (8, 9, 10) mit zugeordneten Planetenrädern (12, 13, 14) aufweist und zwischen mindestens zwei Gangstufen zu verstellen ist, wobei die Gangstufen über ein verstellbares Schalthohlrad (16) einzulegen sind, wobei in einer ersten Gangstufe das Schalthohlrad (16) mit einem Planetenträger (8) drehgekoppelt und in einer zweiten Gangstufe das Schalthohlrad (16) gehäusefest verrastet ist, wobei sich axial hintereinander liegend mindestens zwei Planetenstufen (13, 14) innerhalb des Schalthohlrades (16) befinden, **dadurch gekennzeichnet, dass** in der zweiten Gangstufe das Schalthohlrad (16) mit den Planetenrädern 2. und 3. Stufe (13, 14) drehgekoppelt ist.

2. Planetengetriebe nach Anspruch 1, **dadurch gekennzeichnet, dass** die Innenseite des Schalthohlrades (16) mit einer Rastkontur zur Verrastung mit dem Planetenträger 1. Stufe (8) und den Planetenrädern 2. und 3. Stufe (13, 14) versehen ist.

3. Planetengetriebe nach Anspruch 2, **dadurch gekennzeichnet, dass** die Rastkontur des Schalthohlrades (16) zur Verrastung mit den Planetenrädern 2. Stufe (13) identisch ist mit der Rastkontur zur Verrastung mit den Planetenrädern 3. Stufe (14).

4. Planetengetriebe nach Anspruch 2 oder 3, **dadurch gekennzeichnet, dass** die Rastkontur des Schalthohlrades (16) zur Verrastung mit dem Planetenträger 1. Stufe (8) identisch ist mit der Rastkontur zur Verrastung mit den Planetenrädern 2. oder 3. Stufe (13, 14).

5. Planetengetriebe nach einem der Ansprüche 1 bis 4, **dadurch gekennzeichnet, dass** die Planetenträger 2. und 3. Stufe (9, 10) und die zugeordneten Planetenräder (13, 14) das gleiche Untersetzungsverhältnis aufweisen.

6. Planetengetriebe nach einem der Ansprüche 1 bis 5, **dadurch gekennzeichnet, dass** die Planetenträger 2. und 3. Stufe (9, 10) und die zugeordneten Planetenräder (13, 14) unterschiedliche Untersetzungsverhältnisse aufweisen.

7. Planetengetriebe nach einem der Ansprüche 1 bis 6, **dadurch gekennzeichnet, dass** in der ersten Gangstufe, in der das Schalthohlrad (16) mit dem benachbarten Planetenträger (8) drehgekoppelt ist, auch eine Kopplung des Schalthohlrades (16) zu den Planetenrädern 2. und 3. Stufe (13, 14) besteht.

8. Planetengetriebe nach einem der Ansprüche 1 bis 7, **dadurch gekennzeichnet, dass** in der ersten Gangstufe das Schalthohlrad (16) mit dem Planetenträger (8) 1. Stufe drehgekoppelt ist.

9. Planetengetriebe nach einem der Ansprüche 1 bis 7, **dadurch gekennzeichnet, dass** in der ersten Gangstufe das Schalthohlrad (16) mit dem Planetenträger (10) 3. Stufe drehgekoppelt ist.

10. Planetengetriebe nach einem der Ansprüche 1 bis 9, **dadurch gekennzeichnet, dass** zur Durchführung der axialen Schaltbewegung ein aus dem Gehäuse (3) herausragender, mit dem Schalthohlrad (16) verbundener Schaltschieber vorgesehen ist.

11. Planetengetriebe nach einem der Ansprüche 1 bis 10, **dadurch gekennzeichnet, dass** das Schalthohlrad (16) in der gehäusefesten Raststellung mit einem Rastring (17) verrastet ist, der fest mit dem Gehäuse (3) verbunden ist.

12. Planetengetriebe nach einem der Ansprüche 1 bis 11, **dadurch gekennzeichnet, dass** die Untersetzung des langsamen Ganges mindestens das fünffache der Untersetzung des schnellen Ganges beträgt.

13. Handwerkzeugmaschine mit einem Planetengetriebe (4) nach einem der Ansprüche 1 bis 12.

## Claims

1. Shiftable planetary gear mechanism in a portable power tool (1), said gear mechanism having a plurality of planet carriers (8, 9, 10) with associated planet gears (12, 13, 14) and being intended to be adjusted between at least two gear stages, wherein the gear stages are selectable via an adjustable shifting ring gear (16), wherein, in a first gear stage, the shifting ring gear (16) is rotationally coupled to a planet carrier (8) and, in a second gear stage, the shifting ring gear (16) is latched in a manner fixed to a housing, wherein at least two planetary stages (13, 14) are located axially one after another within the shifting ring gear (16), **characterized in that**, in the second gear stage, the shifting ring gear (16) is rotationally coupled to the 2nd- and 3rd-stage planet gears (13, 14).

2. Planetary gear mechanism according to Claim 1, **characterized in that** the inner side of the shifting ring gear (16) is provided with a latching contour for latching with the lst-stage planet carrier (8) and the 2nd- and 3rd-stage planet gears (13, 14).

3. Planetary gear mechanism according to Claim 2, **characterized in that** the latching contour of the shifting ring gear (16) for latching with the 2nd-stage planet gears (13) is identical to the latching contour for latching with the 3rd-stage planet gears (14).

4. Planetary gear mechanism according to Claim 2 or 3, **characterized in that** the latching contour of the shifting ring gear (16) for latching with the lst-stage planet carrier (8) is identical to the latching contour for latching with the 2nd- or 3rd-stage planet gears (13, 14).

5. Planetary gear mechanism according to one of Claims 1 to 4, **characterized in that** the 2nd- and 3rd-stage planet carriers (9, 10) and the associated planet gears (13, 14) have the same reduction ratio.

6. Planetary gear mechanism according to one of Claims 1 to 5, **characterized in that** the 2nd- and 3rd-stage planet carriers (9, 10) and the associated planet gears (13, 14) have different reduction ratios.

7. Planetary gear mechanism according to one of Claims 1 to 6, **characterized in that**, in the first gear stage, in which the shifting ring gear (16) is rotationally coupled to the adjacent planet carrier (8), coupling of the shifting ring gear (16) to the 2nd- and 3rd-stage planet gears (13, 14) also exists.

8. Planetary gear mechanism according to one of Claims 1 to 7, **characterized in that**, in the first gear stage, the shifting ring gear (16) is rotationally coupled to the 1st-stage planet carrier (8).

9. Planetary gear mechanism according to one of Claims 1 to 7, **characterized in that**, in the first gear stage, the shifting ring gear (16) is rotationally coupled to the 3rd-stage planet carrier (10).

10. Planetary gear mechanism according to one of Claims 1 to 9, **characterized in that**, in order to carry out the axial shifting movement, a shifting slide that projects out of the housing (3) and is connected to the shifting ring gear (16) is provided.

11. Planetary gear mechanism according to one of Claims 1 to 10, **characterized in that**, in the latched position fixed to the housing, the shifting ring gear (16) is latched with a latching ring (17) which is firmly connected to the housing (3) .

12. Planetary gear mechanism according to one of Claims 1 to 11, **characterized in that** the reduction of the slow gear is at least five times the reduction of the fast gear.

13. Portable power tool having a planetary gear mechanism (4) according to one of Claims 1 to 12.

## Revendications

1. Engrenage planétaire commutable dans une machine-outil portative (1), qui présente plusieurs porte-satellites (8, 9, 10) avec des satellites associés (12, 13, 14) et qui peut être réglé entre au moins deux rapports de vitesses, les rapports de vitesses pouvant être enclenchés par le biais d'une couronne dentée de commutation réglable (16), la couronne dentée de commutation (16), dans un premier rapport de vitesse, étant accouplée en rotation à un porte-satellites (8), et la couronne dentée de commutation (16), dans un deuxième rapport de vitesse, étant encliquetée de manière fixée au boîtier, au moins deux étages planétaires (13, 14) situés axialement l'un derrière l'autre se trouvant à l'intérieur de la couronne dentée de commutation (16), **caractérisé en ce que** dans le deuxième rapport de vitesse, la couronne dentée de commutation (16) est accouplée en rotation aux satellites du deuxième et du troisième étage (13, 14) .

2. Engrenage planétaire selon la revendication 1, **caractérisé en ce que** le côté intérieur de la couronne dentée de commutation (16) est pourvu d'un contour d'encliquetage pour l'encliquetage avec le porte-satellites du premier étage (8) et les satellites du deuxième et du troisième étage (13, 14).

3. Engrenage planétaire selon la revendication 2, **caractérisé en ce que** le contour d'encliquetage de la couronne dentée de commutation (16) pour l'encliquetage avec les satellites du deuxième étage (13) est identique au contour d'encliquetage pour l'encliquetage avec les satellites du troisième étage (14).

4. Engrenage planétaire selon la revendication 2 ou 3, **caractérisé en ce que** le contour d'encliquetage de la couronne dentée de commutation (16) pour l'encliquetage avec le porte-satellites du premier étage (8) est identique au contour d'encliquetage pour l'encliquetage avec les satellites du deuxième ou du troisième étage (13, 14).

5. Engrenage planétaire selon l'une quelconque des revendications 1 à 4, **caractérisé en ce que** les porte-satellites du deuxième et du troisième étage (9, 10) et les satellites associés (13, 14) présentent le même rapport de démultiplication.

6. Engrenage planétaire selon l'une quelconque des revendications 1 à 5, **caractérisé en ce que** les porte-satellites du deuxième et du troisième étage (9, 10) et les satellites associés (13, 14) présentent des rapports de démultiplication différents.

7. Engrenage planétaire selon l'une quelconque des revendications 1 à 6, **caractérisé en ce que** dans le premier rapport de vitesse dans lequel la couronne dentée de commutation (16) est accouplée en rotation au porte-satellite adjacent (8), il est également établi un accouplement de la couronne dentée de commutation (16) avec les satellites du deuxième et du troisième étage (13, 14) .

8. Engrenage planétaire selon l'une quelconque des revendications 1 à 7, **caractérisé en ce que** dans le premier rapport de vitesse, la couronne dentée de commutation (16) est accouplée en rotation au porte-satellites (8) du premier étage.

9. Engrenage planétaire selon l'une quelconque des revendications 1 à 7, **caractérisé en ce que** dans le premier rapport de vitesse, la couronne dentée de commutation (16) est accouplée en rotation au porte-satellites (10) du troisième étage.

10. Engrenage planétaire selon l'une quelconque des revendications 1 à 9, **caractérisé en ce que** pour réaliser le mouvement de commutation axial, il est prévu un coulisseau de commutation connecté à la couronne dentée de commutation (16), faisant saillie hors du boîtier (3).

11. Engrenage planétaire selon l'une quelconque des revendications 1 à 10, **caractérisé en ce que** la couronne dentée de commutation (16) est encliquetée dans la position d'encliquetage fixée au boîtier avec une bague d'encliquetage (17) qui est connectée fixement au boîtier (3).

12. Engrenage planétaire selon l'une quelconque des revendications 1 à 11, **caractérisé en ce que** la démultiplication de la vitesse lente vaut au moins cinq fois la démultiplication de la vitesse rapide.

13. Machine-outil portative comprenant un engrenage planétaire (4) selon l'une quelconque des revendications 1 à 12.
